# DEMANDE DE BREVET EUROPEEN

(11) **EP 2 333 911 A1**
(43) Date de publication de la demande: **15.06.2011**
(21) Numéro de dépôt: 09306199.2
(22) Date de dépôt: 09.12.2009
(51) Int. Cl.: H01R 13/648, H01R 13/658, H01R 24/00, H01R 24/28, H01R 4/24

(54) **Connecteur mâle pour câble de communication de données**

(71) Demandeur: Nexans, 75008 Paris (FR)
(72) Inventeur: Bareel, Baudoin, 1160, Auderghem (BE)
(74) Mandataire: Gauer, Pierre

(57) **Abrégé**

L'invention a pour objet un connecteur mâle pour câble de communication de données, **caractérisé en ce qu'**il comprend :
- un organiseur de fils (6), apte à réceptionner des fils conducteurs du câble organisés par paires, sans créer de diaphonie entre les paires, et
- un élément de connexion (1) comprenant a) une pluralité de contacts de réception aptes à être connectés aux fils de l'organiseur, b) des contacts de connexion aptes à être connectés à un connecteur femelle, ainsi que c) un élément reliant les contacts de réception aux contacts de connexion et apte à créer un niveau de diaphonie prédéterminé.

## Description

La présente invention a pour objet un connecteur mâle pour câble de communication de données, et notamment pour un câble de catégorie 6a. Elle a également pour objet un câble de communication de données comprenant un tel connecteur, ainsi que l'utilisation du connecteur pour connecter des câbles de catégorie 6a.

Les câbles de catégorie 6a sont des câbles qui permettent la transmission de données à des débits allant jusqu'à 10 Gbit/s et à des fréquences ne dépassant pas 500 MHz.

À ce niveau de débit et de fréquence, la diaphonie a une influence significative sur le comportement de ce type de transmission.

En général, pour obtenir une bonne performance pour la catégorie 6a, on utilise un cordon de raccordement avec des paires de conducteurs blindées individuellement. Lors du montage d'un connecteur d'un tel cordon sur un câble, il est nécessaire de retirer le blindage des paires sur des longueurs spécifiques et de disposer les fils de manière précise afin d'obtenir un niveau de performance en conformité avec les normes.

Ainsi, un arrangement spécifique et complexe de fils est requis pour assurer cette diaphonie, ce qui rend très difficile un assemblage in situ.

Les différentes normes de catégorie 6a en vigueur, notamment les normes EIA/TIA 568-B.2-10 et ISO 11801, indiquent des valeurs minimum et maximum pour les différents paramètres de performance. Ces valeurs sont classiquement obtenues à l'aide d'un arrangement des fils dans le connecteur qui permet d'arriver à un niveau de diaphonie ni trop faible ni trop élevé et en conformité avec les valeurs de la norme.

L'inconvénient du montage d'un tel connecteur est qu'il est réalisé de manière artisanale en usine et qu'il est difficilement réalisable sur un chantier.

La présente invention vise à remédier à ces inconvénients.

L'invention propose un connecteur mâle pour câble de communication de données, qui permet de connecter facilement le câble sur site sur la longueur souhaitée de câble et en assurant la diaphonie requise, en particulier pour un câble de catégorie 6a.

L'invention a ainsi pour objet un connecteur mâle pour câble de communication de données.

Le connecteur selon l'invention comprend :
- un organiseur de fils, apte à réceptionner des fils conducteurs du câble organisés par paires, sans créer de diaphonie entre les paires, et
- un élément de connexion comprenant a) une pluralité de contacts de réception aptes à être connectés aux fils de l'organiseur, b) des contacts de connexion aptes à être connectés à un connecteur femelle, ainsi que c) un élément reliant les contacts de réception aux contacts de connexion et apte à créer un niveau de diaphonie prédéterminé.

L'organiseur de fils permet de réceptionner les fils du câble dans le connecteur, à n'importe quel endroit du câble, sans créer de diaphonie, puis de les connecter à la partie mâle proprement dite du connecteur, qui est située sur l'élément de connexion, via l'élément qui permet de contrôler de manière précise la diaphonie.

L'élément apte à créer un niveau de diaphonie prédéterminé peut être un circuit imprimé ou un arrangement de fils, de préférence un circuit imprimé.

L'organiseur de fils comprend de préférence des zones non parallèles de réception de fil.

Les contacts de réception sont avantageusement des contacts autodénudants.

Le connecteur comprend de préférence huit contacts de réception et huit contacts de connexion.

L'élément apte à créer un niveau de diaphonie prédéterminé est avantageusement apte à créer une diaphonie satisfaisant à la catégorie 6a.

Le connecteur peut comprendre un élément de fixation apte à mettre en contact l'organiseur de fils et l'élément de connexion.

L'invention a également pour objet un câble de transmission de données comprenant un connecteur décrit ci-dessus.

L'invention a également pour objet un kit de connexion. Le kit comprend un câble relié à une de ses extrémités à un connecteur, ainsi qu'un connecteur décrit ci-dessus.

L'invention a enfin pour objet l'utilisation d'un connecteur décrit ci-dessus pour la connexion d'un câble de catégorie 6a.

D'autres caractéristiques et avantages de la présente invention apparaîtront plus clairement à la lecture de la description suivante, donnée à titre d'exemple illustratif et non limitatif, et faite en référence aux dessins annexés sur lesquels :
- les figures 1 à 4 illustrent différents éléments du connecteur, et
- les figures 5 à 7 illustre un mode d'assemblage des différents éléments.

L'élément de connexion 1, tel qu'illustré à la figure 1, comprend huit contacts autodénudants 2, reliés à un circuit imprimé 3, ainsi que huit contacts métalliques 4 également reliés au circuit imprimé 3.

Les contacts autodénudants 2 comprennent huit encoches 2a destinées à accueillir chacune un fil de quatre paires de fils conducteurs situées dans le câble. Les contacts métalliques 4 sont orthogonaux au circuit imprimé 3 et sont destinés à être connectés à un connecteur femelle.

Le circuit imprimé 3, reliant les contacts autodénudants 2 aux contacts métalliques 4, permet d'atteindre les performances requises en terme de diaphonie, et notamment de paradiaphonie, pour les cordons (câbles munis de connecteurs) de catégorie 6a. On pourrait également choisir un circuit imprimé 3 permettant de créer une diaphonie pour une autre catégorie de cordons. A la place du circuit imprimé 3, on peut aussi utiliser un arrangement de fils.

La figure 2 illustre un corps 5 de connecteur. Le corps 5 est une zone de réception de l'élément de connexion qui comprend une zone 5a supérieure de réception des contacts autodénudants, de forme cylindrique, et des rainures 5b destinées à accueillir le circuit imprimé. Le corps de connecteur 5 comprend également un clip de fermeture 5c, deux plots 5d, ainsi que huit ouvertures 5e pour la réception des contacts métalliques 4 illustrés à la figure 1.

La figure 3 illustre un organiseur de fils 6. L'organiseur 6 comprend une portion cylindrique 6a destinée à accueillir le câble et une zone 6b de logement de fils disposée à une extrémité de l'organiseur 6. La zone 6b de logement de fils est concentrique à la portion cylindrique 6a et est de diamètre supérieur à celui de ladite portion 6a.

La zone 6b de logement de fils comprend huit gorges 6c destinées à accueillir les fils issus du câble. Le câble comprend quatre paires de fils électriques qui sont blindées entre elles. La diaphonie s'exerçant par induction d'un fil vers un autre fil, le blindage des paires entre elles permet d'éviter la diaphonie.

Les gorges 6c sont disposées radialement et comprennent une portion inférieure de forme arrondie. Les gorges 6c sont non parallèles. Ainsi, il n'y a pas de diaphonie créée entre les fils non blindés qui sont logés dans les gorges 6c. Comme dans le reste de l'organiseur 6 les paires de fils conducteurs sont blindées, il n'y aucune diaphonie créée dans l'organiseur 6. La zone 6b comprend également huit rainures 6d traversant les gorges 6c et sensiblement orthogonales aux gorges 6c. Les rainures 6d sont destinées à recevoir les contacts autodénudants 2 illustrés à la figure 1.

Un dernier composant du connecteur, tel qu'illustré à la figure 4, est un élément de verrouillage 7. L'élément de verrouillage 7 est destiné à sertir les fils du câble sur les contacts autodénudants de l'élément de connexion. L'élément de verrouillage 7 comprend un manchon 7a constitué de deux portions cylindriques de diamètres différents. L'élément de verrouillage 7 comprend également un socle inférieur muni d'un élément 7b de protection du clip 5c du corps 5 de connecteur illustré à la figure 2, ainsi que deux rainures inclinées 7c destinées à recevoir les plots 5d du connecteur 5. Ainsi, en tournant l'élément de verrouillage 7, on vient enfoncer l'organiseur de fils 6 sur le corps de connecteur 5.

La figure 5 illustre les différentes pièces composant le connecteur, au début de leur assemblage. De bas en haut, on trouve successivement le corps 5 de connecteur dans lequel est inséré l'élément de connexion 1, puis l'organiseur de fils 6 et enfin l'élément de verrouillage 7.

Le raccordement du câble au connecteur s'effectue de la façon suivante. Après avoir enlevé la gaine du câble, on ôte les blindages des paires de fils sur une longueur déterminée, on introduit le câble à l'arrière du manchon de l'élément de verrouillage 7, puis on dispose les huit fils dépourvus de blindage dans les gorges de l'organiseur de fils 6. L'organiseur de fils 6 est ensuite enfoncé sur l'élément de connexion 1, de manière à ce que les contacts autodénudants de l'élément de connexion 1 soient insérés dans les rainures de l'organiseur 6, tel qu'illustré à la figure 6. On insère ensuite les plots 5d du corps 5 de connecteur dans les rainures 7c de l'élément de verrouillage 7, puis on verrouille par rotation d'un quart de tour de l'élément de verrouillage 7, de manière à sertir les fils sur le corps 5 de connecteur et à raccorder ainsi le câble au connecteur, tel qu'illustré à la figure 7.

Etant donné que le sens de rotation des paires du câble est horlogique à une extrémité du câble et anti-horlogique à l'autre extrémité, il conviendrait de réaliser des croisements de paires à l'entrée des connecteurs de manière à ce que les paires du câble soient en vis-à-vis des contacts autodénudants correspondants du connecteur. Le croisement de certaines paires de conducteurs du câble est une opération contraignante qui a pour inconvénient de modifier les caractéristiques de diaphonie. Afin d'éviter de devoir croiser des paires, le connecteur est avantageusement monté à la même extrémité du câble pour chaque câble, par exemple du côté horlogique, l'autre extrémité du câble étant connectorisée en usine. De cette manière, le connecteur ne nécessite pas de croisement de fil et est toujours monté sur la même extrémité du câble. Le connecteur fait ainsi avantageusement partie d'un kit comprenant un câble muni d'un connecteur à l'une de ses extrémités et dudit connecteur selon l'invention.

## Revendications

1. Connecteur mâle pour câble de communication de données, **caractérisé en ce qu**'il comprend :
- un organiseur de fils (6), apte à réceptionner des fils conducteurs du câble organisés par paires, sans créer de diaphonie entre les paires, et
- un élément de connexion (1) comprenant a) une pluralité de contacts de réception (2) aptes à être connectés aux fils de l'organiseur, b) des contacts de connexion (4) aptes à être connectés à un connecteur femelle, ainsi que c) un élément (3) reliant les contacts de réception (2) aux contacts de connexion (4) et apte à créer un niveau de diaphonie prédéterminé.

2. Connecteur selon la revendication 1, **caractérisé en ce que** l'élément (3) apte à créer un niveau de diaphonie prédéterminé est un circuit imprimé (3) ou un arrangement de fils.

3. Connecteur selon la revendication 1 ou 2, **caractérisé en ce que** l'organiseur de fils (6) comprend des zones (6c) non parallèles de réception de fil.

4. Connecteur selon l'une des revendications 1 à 3, **caractérisé en ce que** les contacts de réception (2) sont des contacts autodénudants.

5. Connecteur selon l'une des revendications 1 à 4, **caractérisé en ce qu'**il comprend huit contacts de réception (2) et huit contacts de connexion (4).

6. Connecteur selon l'une des revendications 1 à 5, **caractérisé en ce que** l'élément (3) apte à créer un niveau de diaphonie prédéterminé est apte à créer une diaphonie satisfaisant à la catégorie 6a.

7. Connecteur selon l'une des revendications 1 à 6, **caractérisé en ce qu'**il comprend un élément de fixation (7) apte à mettre en contact l'organiseur de fils (6) et l'élément de connexion (1).

8. Câble de transmission de données, **caractérisé en ce qu'**il comprend un connecteur selon l'une des revendications 1 à 7.

9. Kit de connexion, **caractérisé en ce qu'**il comprend un câble relié à une de ses extrémités à un connecteur, ainsi qu'un connecteur selon l'une des revendications 1 à 7.

10. Utilisation d'un connecteur selon l'une des revendications 1 à 7 pour la connexion d'un câble de catégorie 6a.
